# EUROPÄISCHE PATENTSCHRIFT

(11) **EP 0 375 732 B1**
(45) Veröffentlichungstag und Bekanntmachung des Hinweises auf die Patenterteilung: **05.06.1991**
(21) Anmeldenummer: 88908152.7
(22) Anmeldetag: 29.09.1988
(51) Int. Cl.: H01H 50/32

(54) **VERRIEGELUNGSVORRICHTUNG FÜR EIN SCHALTGERÄT MIT ELEKTROMAGNETISCHEM ANTRIEB**
LOCKING DEVICE FOR SWITCHGEAR WITH ELECTROMAGNETIC DRIVE
DISPOSITIF DE VERROUILLAGE POUR APPAREIL DE COUPURE A COMMANDE ELECTROMAGNETIQUE

(30) Priorität: 13.11.1987 DE 8715295 U
(43) Veröffentlichungstag der Anmeldung: 04.07.1990
(73) Patentinhaber: SIEMENS AKTIENGESELLSCHAFT, 80333 München (DE)
(72) Erfinder: KALETTA, Joachim, D-1000 Berlin 45 (DE); TRAORE, Ibrahim, D-1000 Berlin 65 (DE); ZEUKE, Reinhard, D-1000 Berlin 33 (DE)
(86) Internationale Anmeldenummer: DE8800607
(87) Internationale Veröffentlichungsnummer: WO8904544

(56) Entgegenhaltungen:
- DE-A- 3 524 526
- DE-B- 1 160 930
- DE-U- 8 715 295
- FR-A- 1 075 557

## Beschreibung

Die Erfindung betrifft eine Verriegelungsvorrichtung mit einem Sperrhebel gegen unbeabsichtigte Betätigung eines Schaltgerätes mit einem zwei benachbarte Spulen aufweisenden elektromagnetischen Antrieb, insbesondere eines Vakuumschützes, wobei der eine etwa U- oder C-förmige Querschnittsform aufweisende Sperrhebel in dem Zwischenraum zwischen den Spulen gegen die Kraft einer Rückstellfeder schwenkbar gelagert und im unerregten Zustand des elektromagnetischen Antriebes mit einer Endfläche einer Arbeitsfläche eines bewegbaren Teiles des elektromagnetischen Antriebes in einem Abstand gegenüberstehend angeordnet ist, der im Verhältnis zum bei der erregung der Spulen auftretenden, auf die Spulen hin gerichteten Arbeitshub dieses Teiles klein ist.

Eine Verriegelungsvorrichtung dieser Art ist durch die DE-A-35 25 526 bekannt geworden. Für die einwandfreie Arbeitsweise einer solchen Verriegelungsvorrichtung ist es erforderlich, daß beim Einschalten des elektromagnetischen Antriebes der Sperrhebel von der Arbeitsfläche des bewegbaren teiles des Magnetantriebes, z.B. des bewegbaren Ankers, derart rasch fort bewegt wird, daß dieses bewegbare Teil den vorgesehenen Arbeitshub ungehindert ausführen kann. Diese Bedingung ist in der Regel dadurch erfüllt, daß der bewegungswiderstand des bewegbaren Teiles des Magnetantriebes zusammen mit dem Bewegungswiderstand der zu betätigenden Schaltstellen, insbesondere der Vakuumschaltröhren, eine Geschwindigkeit des Bewegungsablaufes ergibt, die erheblich geringer als die des Sperrhebels ist. Durch die Erfindung wird die bekannte Verriegelungsvorrichtung auch in dem Fall verwendbar, daß der erwähnte Bewegungswiderstand erheblich geringer ist und demzufolge eine Behinderung des normalen Einschaltens des Schaltgerätes durch den Sperrhebel auftreten könnte.

Gemäß der Erfindung ist bei einer Verriegelungsvorrichtung der eingangs genannten Art hierzu vorgesehen, daß der Sperrhebel auf seiner der die Mittelachsen der beiden Spulen einschließenden Ebene zugewandten Seite einen auf diese Ebene hin gerichteten Fortsatz aus ferromagnetischem Material trägt, der als unter spitzem Winkel zu dem Sperrhebel angeordnete, einstückig mit dem Sperrhebel und von dessen der Lagerstelle benachbartem Ende ausgehende Zunge ausgebildet ist, die durch eine Fortsetzung des Mittelteils des U- bzw. C-Profiles gebildet ist.

Eine Anpassung der Verriegelungsvorrichtung an Schaltgeräte mit unterschiedlichem Bewegungswiderstand, der beispielsweise durch die Verwendung von Vakuumschaltröhren mit geringerem Kraftbedarf hervorgerufen sein kann, ist nun auf recht einfache Weise zu erreichen, da nur der Fortsatz verändert zu werden braucht, z.B. durch seine Winkelstellung. Die Grundform des Sperrhebels und somit insbesondere die relative Lage seiner Endfläche und der hiermit zusammenwirkenden Arbeitsfläche des bewegbaren Teiles des elektromagnetischen Antriebes kann dagegen unverändert bleiben.

Es ist bereits bekannt (FR-A-1 075 557), bei einem elektromagnetisch betätigten Relais als Sperrvorrichtung ein einseitig fest eingespanntes federndes Sperrglied mit einem sich seitlich in Richtung der Polfläche des Relais erstreckenden Fortsatz vorzusehen, der an seinem Ende eine Zunge aus ferromagnetischem Material aufweist. Der Übergang zwischen dem sich etwa parallel zu der Spule erstreckenden blattfederartigen Abschnitt des Sperrgliedes und dem Fortsatz ist als spitzwinklige Abbiegung ausgebildet, die eine Anschlagfläche für den Klappanker des Relais bildet. Ein solches federndes Sperrglied ist jedoch nicht geeignet, eine stärkere Anzugskraft zu sperren, wie sie bei einem Starkstrom-Schaltgerät der vorliegend betrachteten Art, insbesondere bei einem Vakuumschütz, auftritt. Wird andererseits das federnde Sperrglied mit einem größeren Materialquerschnitt ausgestattet, um seine Stützwirkung zu vergrößern, so erhöht sich der Bewegungswiderstand für die Freigabe des Einschaltvorganges. Daher müßte ein größerer Teil des magnetischen Nutzflusses des elektromagnetischen Antriebes für die Betätigung der Sperrvorrichtung abgezweigt und dieser daher stärker dimensioniert werden. Die bei der Verriegelungsvorrichtung nach der Erfindung vorgesehene, als Fortsatz dienende Zunge befindet sich dagegen an einem schwenkbar gelagerten Sperrhebel und wirkt nicht unmittelbar mit einer Polfläche des elektromagnetischen Antriebes zusammen. Vielmehr nutzt der Fortsatz den im Zwischenraum zwischen den benachbarten Spulen des elektromagnetischen Antriebes vorhandenen Magnetfluß besser aus, als es der Grundkörper des Sperrhebels aufgrund seiner notwendigen Stellung bezüglich des abzustützenden bewegbaren Teiles des elektromagnetischen Antriebes vermag.

Der Sperrhebel kann einschließlich der Zunge aus weichmagnetischem Stahlblech bestehen und kann zur Verringerung der Massenträgheit mit Durchbrechungen versehen sein. Die Anzahl und Größe der Durchbrechungen beeinflußt ebenfalls die Geschwindigkeit der Bewegung des Sperrhebels beim Einschalten des Schaltgerätes.

Es erweist sich als zweckmäßig, wenn die Zunge an ihrem freien Ende mit einer sich in Richtung auf den Hauptkörper des Sperrhebels hin erstreckenden Abbiegung versehen ist. Diese wirkt als Abstandsstück zur Vermeidung einer zufälligen Deformation der Zunge.

Die Erfindung wird im folgenden anhand des in den Figuren dargestellten Ausführungsbeispieles näher erläutert.

In der Figur 1 ist in vereinfachter Darstellung die Antriebsvorrichtung eines Vakuumschützes mit einem Sperrhebel gemäß der Erfindung in einer Seitenansicht gezeigt.

Die Figuren 2, 3 und 4 zeigen den Sperrhebel als Einzelteil in drei rechtwinklig zueinanderstehenden Ansichten.

Eine elektromagnetische Antriebsvorrichtung 1 ist gemäß der Figur 1 in einem kastenförmigen Gehäuse 2 untergebracht und weist zwei Spulen 3 auf. Die beiden Spulen 3 sind nebeneinander in der Weise angeordnet, wie dies in der DE-A-35 24 526 dargestellt ist. Ein mit einem Anker 5 versehener Hebel 4 vermag bei Erregung der Spulen 3 eine im Uhrzeigersinn weisende Schwenkbewegung auszuführen, die zur Betätigung der Vakuumschaltröhren dient, von denen eine schematisch angedeutet und mit 8 bezeichnet ist. Um zu vermeiden, daß die Vakuumschaltröhren unbeabsichtigt aufgrund einer beliebigen mechanischen Einwirkung auf das Schaltgerät eingeschaltet werden, solange die Spulen 3 nicht erregt sind, ist eine Verriegelungsvorrichtung 6 vorgesehen, die zwischen den beiden Spulen 3 als zusammenhängender Baustein angeordnet ist. Im wesentlichen besteht die Verriegelungsvorrichtung 6 aus einem Lagerbock 7, einem Sperrhebel 10 sowie einer Rückstellfeder 11. An dem Hebel 4 ist ein Sperrstück 12 angebracht, das mit einer Arbeitsfläche 13 einer Endfläche 14 (Figur 2) des Sperrhebels 10 mit einem geringen Abstand gegenübersteht. Die Verriegelungsvorrichtung 6 ist als Einheit mittels wenigstens einer Schraube 9 am Joch der Spulen 3 befestigt.

Bei einer normalen Einschaltung des Schaltgerätes werden die Spulen 3 erregt, wodurch gleichzeitig eine Kraft auf den Hebel 4 und den Sperrhebel 10 ausgeübt wird. Da jedoch der Sperrhebel aufgrund seiner speziellen Gestaltung schneller auf das Magnetfeld der Spulen 3 anspricht, wird die Endfläche 14 des Sperrhebels 10 von der Arbeitsfläche 13 des Sperrstückes 12 fortbewegt, ehe sich der Antriebshebel in Bewegung setzt.

Einzelheiten des Sperrhebels 10 werden im Folgenden anhand der Figuren 2, 3 und erläutert.

Wie insbesondere die Figur 3 zeigt, weist der Sperrhebel 10 einen Hauptkörper mit etwa U- oder C-förmiger Querschnittsform mit Schenkeln 15 und 16 sowie mit einem Mittelteil 17 auf. Von dem Mittelteil 17 des Hauptkörpers geht eine Zunge 18 aus, und zwar von demjenigen Ende, an dem in den Schenkeln 15 und 16 Lageröffnungen 20 und 21 für die schwenkbare Lagerung an dem in der Figur 1 gezeigten Lagerbock 7 vorgesehen sind. Ausgehend von einem für die Herstellung geeigneten Biegeradius 22 steht die Zunge 18 dabei unter einem spitzen Winkel zu dem Mittelteil 17.

Die Zunge 18 erstreckt sich noch weiter in den Zwischenraum zwischen den Spulen 3 und ist daher dem dort bestehenden Magnetfeld noch stärker als der Hauptkörper des Sperrhebels mit dem Mittelteil 17 und den Schenkeln 15 und 16 ausgesetzt. Auf diese Weise wird der Sperrhebel 10 besonders rasch geschwenkt.

Wie die Figuren 2 und 4 zeigen, enthält der Mittelteil 17 des Sperrhebels 10 Durchbrechungen 23, deren Gestalt und Anzahl derart gewählt sein können, daß die Massenträgheit des Sperrhebels 10 vermindert und hierdurch das gewünschte rasche Ansprechverhalten erzielt wird. Der Sperrhebel 10 läßt sich einstückig aus weichmagnetischem Stahlblech herstellen und erfordert nur wenige Bearbeitungsgänge. Daher kann auch der Winkel zwischen der Zunge 18 und dem Mittelteil 17 passend gewählt werden, um gleichfalls das Ansprechverhalten zu beeinflussen.

In der Figur 2 ist stichpunktieit ein abgebogener Endteil 24 der Zunge 18 gezeigt, wie er auch in dem Beispiel gemäß der Figur 1 dargestellt ist. Die Länge und die Stellung dieses Endteiles 24 begrenzen den Biegeweg der Zunge 18 gegenüber dem Mittelteil 17, damit keine unerwünschten Deformationen eintreten.

## Patentansprüche

1. Verriegelungsvorrichtung (6) mit einem Sperrhebel (10) gegen unbeabsichtigte Betätigung eines Schaltgerätes mit einem zwei benachbarte Spulen (3) aufweisenden elektromagnetischen Antrieb (1), insbesondere eines Vakuumschützes, wobei der eine etwa U- oder C-förmige Querschnittsform aufweisende Sperrhebel (10) in dem Zwischenraum zwischen den Spulen (3) gegen die Kraft einer Rückstellfeder (11) schwenkbar gelagert und im unerregten Zustand des elektromagnetischen Antriebes (1) mit einer Endfläche (14) einer Arbeitsfläche eines bewegbaren Teiles (4, 5) des elektromagnetischen Antriebes (1) in einem Abstand gegenüberstehen angeordnet ist, der im Verhältnis zum bei der Erregung der Spulen (3) auftretenden, auf die Spulen hin gerichteten Arbeitshub dieses Teiles (4, 5) klein ist, **dadurch gekennzeichnet,** daß der Sperrhebeil (10) auf seiner der die Mittelachsen der beiden Spulen (3) einschließenden Ebene zugewandten Seite einen auf diese Ebene hin gerichteten Fortsatz (18) aus ferromagnetischem Material trägt, der als unter spitzem Winkel zu dem Sperrhebel (10) angeordnete, einstückig mit dem Sperrhebel (10) und von dessen der Lagerstelle (20, 21) benachbartem Ende ausgehende zunge (18) ausgebildet ist, die durch eine Fortsetzung des Mittelteiles (17) des U- bzw. C-Profiles gebildet ist.

2. Verriegelungsvorrichtung nach Anspruch 1, **dadurch gekennzeichnet,**, daß der Sperrhebel (10) einschließlich der Zunge (18) aus weichmagnetischem Stahlblech besteht und zur Verringerung der Massenträgheit mit Durchbrechungen (23) versehen ist.

3. Verriegelungsvorrichtung nach Anspruch 1 oder 2, **dadurch** **gekennzeichnet**, daß die Zunge (18) an ihrem freien Ende mit einer sich in Richtung auf den Hauptkörper des Sperrhebels (10) hin erstreckenden Abbiegung (24) versehen ist.

## Claims

1. A locking device (6) with a blocking lever (10) against unintentional activation of a switching device with an electromagnetic drive (1) having two adjacent coils (3), in particular a vacuum contactor, wherein the blocking lever (10), having an approximately U-shaped or C-shaped cross-section, is pivoted in the intermediate space between the coils (3) against the force of a return spring (11), and in the unexcited state of the electromagnetic drive (1) is arranged with an end face (14) opposing a working face of a moveable part (4, 5) of the electromagnetic drive, with a separation which is small in relation to the working stroke of this part (4, 5), directed to the coils, occurring when the coils (3) are excited, characterised in that the blocking lever (10) carries on its side facing the plane including the central axes of the two coils (3), an extension (18) of ferromagnetic material, which is constructed as a tongue (18), arranged at an acute angle to the blocking lever (10), in one piece with the blocking lever (10), and extending from the end thereof adjacent to the bearing point (20, 21), said tongue being formed by a continuation of the central part (17) of the U or C-profile.

2. A locking device according to claim 1, characterised in that the blocking lever (10) including the tongue (18) consists of soft-magnetic steel plate and is provided with perforations (23) for reducing the mass inertia.

3. A locking device according to claim 1 or 2, characterised in that the tongue (18) is provided at its free end with a deflection (24) extending towards the main body of the blocking lever (10).

## Revendications

1. Dispositif de verrouillage (6) comportant un levier de blocage (10) s'opposant à un actionnement intempestif d'un appareil de coupure, comprenant un dispositif d'entraînement électromagnétique (1) possédant deux bobines voisines (3), notamment un contacteur sous vide, et dans lequel un levier de blocage (10) possédant approximativement la forme d'un U ou d'un C en coupe transversale est monté dans l'espace présent entre les bobines (3) de manière à pouvoir pivoter à l'encontre de la force d'un ressort de rappel (11), et, lorsque le dispositif d'entraînement électromagnétique (1) est à l'état non excité, est disposé en vis-à-vis d'une surface d'extrémité (14) et une surface de travail d'une partie mobile (4, 5) du dispositif d'entraînement électromagnétique (1), à une distance qui est faible par rapport à la course de travail de cette partie (4, 5), qui est parcourue en direction des bobines (3) lors de l'excitation de ces dernières, caractérisé en ce que le levier de blocage (10) comporte, sur son côté tourné vers le plan passant par les axes médians des deux bobines (3), un prolongement (18) réalisé en un matériau ferromagnétique, qui est dirigé vers ce plan et est réalisé sous la forme d'une languette (18), qui fait un angle aigu par rapport au levier de blocage (10), est réalisée d'un seul tenant avec ce dernier, s'étend à partir de l'extrémité de ce levier, voisine du point de support (20, 21), et est constituée par un prolongement de la partie médiane (17) du profil en forme de U ou de C.

2. Dispositif de verrouillage suivant la revendication 1, caractérisé par le fait que le levier de blocage (10) est constitué, ainsi que la languette (18), en une tôle d'acier magnétique doux et comporte des ouvertures (23) servant à réduire l'inertie de masse.

3. Dispositif de verrouillage suivant la revendication 1 ou 2, caractérisé par le fait que la languette (18) comporte, sur son extrémité libre, une partie repliée (24) s'étendant en direction du corps principal du levier de blocage (10).
